# EUROPÄISCHE PATENTANMELDUNG

(11) **EP 1 174 357 A1**
(43) Veröffentlichungstag der Anmeldung: **23.01.2002**
(21) Anmeldenummer: 01890210.6
(22) Anmeldetag: 18.07.2001
(51) Int. Cl.: B65D 33/00, B65B 43/14

(54) **Bolzen für ein Beutel-Paket**

(30) Priorität: 18.07.2000 AT 20001249
(71) Anmelder: JODL Verpackungen Gesellschaft m.b.H., 4860 Lenzing (AT)
(72) Erfinder: Altenhofer, Johann, 4860 Lenzing (AT)
(74) Vertreter: Beer, Manfred, Dipl.-Ing.

(57) **Zusammenfassung**

Ein Aufsteckdorn für ein Magazinpaket (1) aus Beuteln ist dazu bestimmt, die Beutel an einen Abpack-Automaten bereitzustellen. Hiezu werden die Beutel für Abpack-Automaten auf einem Dorn (4) gebündelt, darauf von einem Gummi O-Ring (8) (welcher für den maschinellen Abpackvorgang notwendig ist), und einem Fixierring (10) gehalten, als Magazinbeutelpaket geliefert, wobei der Aufsteckdorn (4) eine Konstruktion aufweist, daß er infolge seiner funktionellen Ausführung als Raststück (5) unmittelbar in eine Schnellkupplung in einem Gegenstück (11) an einem Abpack-Automaten eingesteckt werden kann. Die Beutelpakete (1) bilden zusammen mit dem Aufsteckdorn (4) Schnell-Kuppelmagazine, die das Nachbefüllen der Abpack-Automaten erheblich vereinfachen und ein funktionssicheres Abarbeiten der Beutel aus dem Paket (1) gewährleisten.

## Beschreibung

Die Erfindung betrifft ein Beutel-Paket, in dem mehrere Beutel zu einem Paket ("Magazin-Beutel-Paket") zusammengefasst sind und durch einen Dorn zusammengehalten werden.

Beutel werden von Herstellern von Beuteln an Unternehmen, die in die Beutel Waren abpacken, lose oder zu Paketen zusammengefasst geliefert. Dabei werden die Beutel durch Transportdorne, die Löcher an einem Ende (oder Rand) der Beutel durchsetzen, und welche die Beutel als Paket zusammenhalten, geliefert. Diese Löcher mit verschiedenem Durchmesser (teilweise "Thürlingslöcher" genannt) sind für den maschinellen Abpackvorgang an speziellen Maschinen zwingend notwendig. Der Benutzer der Beutel muss den Transportdorn aus dem Beutel-Paket herausziehen und das Paket auf einen Dorn an einer Verpackungsmaschine ("Pack-Automat" - Thürlingsmaschine oder andere) aufsetzen.

Dies ist nicht nur eine zeitraubende und große Aufmerksamkeit erfordernde Tätigkeit, sondern hat oft auch zur Folge, dass beim Aufschieben des Beutel-Paketes auf den Dorn am Pack-Automaten Beutel beschädigt werden bzw. das Aufschieben schwierig bis unmöglich wird, wenn die Beutel im Paket nach dem Entfernen des Transportdornes gegeneinander verrutschen. Dies gilt ganz besonders für die bisher üblichen Dorne in Form von Holzdübeln oder Kunststoffröhrchen, auf welchen die Beutel als Paket mit Hilfe von Gummiringen oder ähnlichen fixiert worden sind.

Der Erfindung liegt die Aufgabe zu Grunde, ein Beutel-Paket der eingangs genannten Gattung zur Verfügung zu stellen, bei dem die Beutel sicher zusammengehalten sind, sich aber die geschilderten Probleme nicht ergeben und bei dem insbesondere das Einsetzen des Paketes in eine Vorrichtung zum Abpacken von Waren (Abpack-Automat) in einzelne Beutel eines Paketes auf einfache Weise möglich ist.

Erfindungsgemäß wird dies Aufgabe mit einem Beutel-Paket der eingangs genannten Gattung gelöst, welches die Merkmale des Anspruches 1 aufweist.

Bevorzugte und vorteilhafte Ausgestaltungen der Erfindung sind Gegenstand der Unteransprüche.

Mit der Erfindung ist es nicht mehr erforderlich, wie im Stand der Technik, einen Transportdorn aus dem Paket zu entfernen und/oder die losen Beutel mühevoll auf den zur Beschickung der Maschine notwendigen Dorn aufzufädeln, sondern der das Paket während des Transportes zusammenhaltende Dorn wird in ein entsprechendes Gegenstück als Aufnahme an der Verpackungsmaschine (Abpack-Automat) eingesteckt, so dass die Beutel des Pakets zur Weiterverarbeitung (Befüllen mit Waren) durch den Abpack-Automaten bereit stehen.

Es ist ersichtlich, dass mit der Erfindung die Handhabung von Beuteln, die zu einem Paket zusammengefasst sind, erheblich vereinfacht ist.

Vorteilhaft ist es, wenn der erfindungsgemäß vorgesehene Dorn einen Rastansatz aufweist, mit dem er in das am Abpack-Automaten montierte Gegenstück, das mit einer Schnell-Kupplung ausgerüstet sein kann, eingesetzt und verrastet werden kann.

Weitere Einzelheiten und Merkmale sowie Vorteile der Erfindung ergeben sich aus der nachstehenden Beschreibung des in den Zeichnungen gezeigten Ausführungsbeispieles. Es zeigt: Fig. 1 ein Beutel-Paket mit Dorn und ein an einer Abpackmaschine angebrachtes Gegenstück für den Dorn und Fig. 2 in Seitenansicht den Dorn für sich.

Ein als Magazin für eine Verpackungsmaschine, z.B. einen Abpack-Automaten dienendes Beutel-Paket 1 aus einer Vielzahl von einzelnen Beuteln besitzt an dem in Fig. 1 obenliegenden Ende 2 eine Öffnung 3, die durch Löcher in den einzelnen Beuteln des Paketes 1 gebildet ist. Durch diese Öffnung 3 ist ein Dorn 4 gesteckt, der auf einer Seite mit einem als Rast-Stück ausgebildeten Anschlussende 5 über eine Seitenfläche des Paketes 1 aus Beuteln übersteht. Das dem Anschlussende 5 gegenüberliegende Ende 6 des Dorns 4 trägt einen in eine Ringnut 7 am Ende 6 des Dorns 4 eingesetzten Ring 8, beispielsweise einen Ring aus elastischem Werkstoff ("O-Ring").

Auf einen zylindrischen Abschnitt 9 des Dorns 4 ist, nachdem dieser durch das Loch im Paket 1 aus Beuteln gesteckt worden ist, ein elastischer Ring 10 zum Fixieren der Beutel auf dem Dorn 4 aufgeschoben.

Die im Herstellerwerk der Beutel zu einem Paket 1 (Magazin) zusammengefassten Beutel werden durch den Dorn 4 als Paket 1 zusammengehalten zum Verwender der Beutel geliefert. Der Verwender der Beutel benutzt das Paket 1 als Magazin für Beutel beispielsweise in einer Abpackmaschine (Abpack-Automat), in der Beutel aus dem Paket 1 einzeln und nacheinander entnommen und mit Ware gefüllt werden.

An der Abpackmaschine ist ein Gegenstück 11 für den Dorn 4 des Paketes 1 aus Beuteln angeordnet, z.B. befestigt. Das Gegenstück 11 ist beispielsweise mit einer Schnellkupplung ausgerüstet, so daß der Dorn 4 mit seinem Raststück 5 in das Gegenstück 10 eingesetzt und verrastet werden kann. Wenn das Gegenstück 11 mit einer Schnellkupplung ausgebildet ist, genügt es, den Dorn 4 mit seinem als Raststück 5 ausgebildeten Ende voran in die Öffnung 12 des Gegenstückes 11 einzuschieben, so dass das Paket 1 aus Beuteln an der Abpackmaschine festgehalten ist.

Sobald der letzte Beutel entnommen worden ist, kann der Dorn 4 durch Entriegeln aus dem Gegenstück 11 herausgenommen und wieder zum Hersteller von Beuteln zurückgeliefert werden. Inzwischen kann ein neues Paket 1 aus Beuteln mit seinem Dorn 4 über das Gegenstück 11 an der Abpackmaschine angesetzt werden.

Zusammenfassend kann ein Ausführungsbeispiel der Erfindung wie folgt dargestellt werden:

Ein Aufsteckdorn für ein Magazinpaket 1 aus Beuteln ist dazu bestimmt, die Beutel an einen Abpack-Automaten bereitzustellen. Hiezu werden die Beutel für Abpack-Automaten auf einem Dorn 4 gebündelt, darauf von einem Gummi O-Ring 8 (welcher für den maschinellen Abpackvorgang notwendig ist), und einem Fixierring 10 gehalten, als Magazinbeutelpaket geliefert, wobei der Aufsteckdorn 4 eine Konstruktion aufweist, daß er infolge seiner funktionellen Ausführung als Raststück 5 unmittelbar in eine Schnellkupplung in einem Gegenstück 11 an einem Abpack-Automaten eingesteckt werden kann. Die Beutelpakete 1 bilden zusammen mit dem Aufsteckdorn 4 Schnell-Kuppelmagazine, die das Nachbefüllen der Abpack-Automaten erheblich vereinfachen und ein funktionssicheres Abarbeiten der Beutel aus dem Paket 1 gewährleisten.

## Patentansprüche

1. Paket (1) aus Beuteln, die im Bereich eines Randes der Beutel durch einen Dorn (4), der durch Öffnungen (3) in den Beuteln gesteckt ist, zusammengehalten sind, **dadurch gekennzeichnet, dass** der Dorn (4) an einem seitlich über das Paket (1) aus Beuteln überstehenden Ende (5) zum Anschließen an ein Gegenstück (11) an einer Abpackmaschine ausgebildet ist.

2. Paket nach Anspruch 1, **dadurch gekennzeichnet, dass** das über das Paket (1) überstehende Ende (5) des Dorns (4) als Raststück und das Gegenstück (11) mit einer Schnell-kupplung ausgebildet ist.

3. Paket nach Anspruch 1 oder 2, **dadurch gekennzeichnet, dass** der Dorn (4) einen zylinderförmigen Abschnitt (9) aufweist, neben dem an einem Ende ein Ring (8) als Anschlag für die Beutel vorgesehen ist.

4. Paket nach Anspruch 3, **dadurch gekennzeichnet, dass** an einem Ende des zylinderförmigen Abschnittes (9) der überstehende, zum Anschluss an das Gegenstück (11) bestimmte Teil (5) des Dorns (4) absteht.

5. Paket nach Anspruch 4, **dadurch gekennzeichnet, dass** der überstehende Teil (5) als Raststück mit kleinerem Durchmesser als der zylinderförmige Abschnitt (9) ausgebildet ist.

6. Paket nach einem der Ansprüche 3 bis 5, **dadurch gekennzeichnet, dass** auf den zylinderförmigen Abschnitt (9) ein Ring (10) zum Fixieren des auf den Dorn (4) aufgeschobenen Paketes (1) aus Beuteln angeordnet ist.

7. Paket nach Anspruch 6, **dadurch gekennzeichnet, dass** der Ring (10) ein elastisch dehnbarer Ring (10) ist.

8. Paket nach einem der Ansprüche 3 bis 7, **dadurch gekennzeichnet, dass** der als Endanschlag dienende Ring (8) ein Ring (8) mit kreisrundem Querschnitt ist.

9. Paket nach einem der Ansprüche 3 bis 8, **dadurch gekennzeichnet, dass** der Ring (8) in eine Nut (7) des Dorns (4) eingesetzt ist.

10. Paket nach Anspruch 9, **dadurch gekennzeichnet, dass** die Nut (8) in einem sich gegenüber dem zylinderförmigen Abschnitt (9) konisch erweiternden Endabschnitt (6) des Dorns (4) vorgesehen ist.

11. Satz für das Zusammenhalten eines Paketes (1) aus Beuteln und zum Festlegen des Paketes (1) als Magazin an einer Abpackmaschine, **gekennzeichnet durch** einen Dorn (4) zum Aufnehmen eines Paketes (1) aus Beuteln und **durch** ein Gegenstück (11), wobei das Gegenstück (11) zum Festlegen an einer Abpackmaschine ausgelegt ist, wobei der Dorn (4) mit einem Raststück (5) lösbar in dem Gegenstück (11) festlegbar ist, und wobei der Dorn (4) dazu bestimmt ist, **durch** ein Loch (3) im Bereich eines Randes (2) von zu einem Paket (1) zusammengefasste Beuteln gesteckt zu werden.
